# EUROPÄISCHE PATENTSCHRIFT

(11) **EP 3 396 781 B1**
(45) Veröffentlichungstag und Bekanntmachung des Hinweises auf die Patenterteilung: **17.02.2021**
(21) Anmeldenummer: 17305464.4
(22) Anmeldetag: 26.04.2017
(51) Int. Cl.: H01R 13/405, B29C 45/00, H01R 13/52, H01R 43/00, H01R 43/24

(54) **ELEKTRISCHES KUPPLUNGSTEIL UND VERFAHREN ZUR HERSTELLUNG DES KUPPLUNGSTEILS**
ELECTRICAL COUPLING PART AND METHOD OF MANUFACTURING THE COUPLING PART
ÉLÉMENT DE RACCORDEMENT ÉLECTRIQUE ET SON PROCÉDÉ DE FABRICATION

(43) Veröffentlichungstag der Anmeldung: 31.10.2018
(73) Patentinhaber: Nexans, 92400 Courbevoie (FR)
(72) Erfinder: VÖLKL, Franz, 92696 Flossenbürg (DE); VÖLKL, Dietmar, 95703 Plössberg (DE); RIEDEL, Richard, 92685 Floss (DE)
(74) Vertreter: Ipsilon

(56) Entgegenhaltungen:
- EP-A1- 2 722 935
- DE-C1- 3 417 811
- DE-C1- 3 623 927
- FR-A1- 2 866 485
- US-A1- 2011 318 951

## Beschreibung

### Gebiet

Die Erfindung betrifft ein zweiteiliges elektrisches Kupplungsteil zum Anbringen an einer elektrischen Leitung sowie ein Verfahren zur Herstellung des Kupplungsteils.

### Hintergrund der Erfindung

Elektrische Kupplungsteile der gattungsgemäßen Art werden beispielsweise im Automobilbereich verwendet, um elektrische Aggregate und Komponenten miteinander zu verbinden. Zum Beispiel ist es erforderlich ABS Sensoren in jedem Rad eines Fahrzeuges mit einem entsprechenden ABS Steuergerät elektrisch zu verbinden. Die elektrischen Kupplungsteile sind dabei rauen Einsatzbedingungen ausgesetzt, unter anderem mechanischen Erschütterungen, Schmutz, und Spritzwasser. Trotzdem wird verlangt, dass die betreffenden elektrischen Verbindungen über eine lange Einsatzdauer zuverlässig funktionieren.

Gegenwärtig kommen für den genannten Einsatzzweck zweiteilige Stecker zum Einsatz, die mit einer montierbaren Kappe auf der Leitungsseite gegen schädliche Umwelteinflüsse geschützt werden.

Aus der EP 2 099 099B1 ist darüber hinaus ein einteiliger Stecker mit einer elektrischen Leitung bekannt, bei dem auf einem Kontaktkörper ein Klemmkörper angebracht ist, an welchen ein Schutzkörper angespritzt wird, der die elektrische Leitung umgibt. Zusätzlich sind in Durchgangslöchern des Kontaktkörpers Dichtungselemente angeordnet, durch welche die elektrischen Leiter der elektrischen Leitung geführt sind und die die Durchgangslöcher abdichten.

Die DE 34 17 811 C1 offenbart ein Kupplungsteil für eine Leitung, die mehrere Adern aufweist. An das Ende der Leitung ist eine Steckdose angespritzt, die aus einem Träger mit Kontaktteilen und einem angespritzten Schutzkörper aufgebaut ist. Auf das leitungsseitige Ende wird ein Heißschmelzkleber aufgebracht, der bei Berührung mit den Kontaktteilen, die sich bei Raumtemperatur befinden, erstarrt. Dadurch dringt er nicht in Durchgangslöcher ein und verschließt sie wirksam gegen das flüssige Material des Schutzkörpers, wenn dieser in einem Spritzwerkzeug gespritzt wird.

Die DE 36 23 927 C1 betrifft ein Kupplungsteil für eine Leitung mit vielen Adern, auf die Einzeldichtungen aufgesetzt werden, um jedes Durchgangsloch in dem Kupplungsteil dicht zu verschließen.

Die US 2011/318951 A1 beschreibt ein Kupplungsteil für eine elektrische Leitung mit mehreren Adern, das einen Kontaktträger und ein Außengehäuse aufweist, welches das Kupplungsteil abdichtet.

Die EP 2 722 935 A1 zeigt ein Kupplungsteil für eine Vielzahl von Einzelleitungen. Um die einzelnen Leitungen abzudichten, ist eine weiche elastische Dichtung vorgesehen; die auf einen Träger aufgelegt und dann in das Kontaktteil eingeschoben wird. Der Träger hat unter anderem den Zweck, die elastische Dichtung zu versteifen.

FR 2 866 485 A1 bezieht sich auf ein Kupplungsteil, das einen Kontaktträger aufweist, auf dessen kabelseitiger Stirnfläche eine Dichtung aufgelegt und innerhalb eines umlaufenden Kragens angeordnet ist. Die Dichtung wird mit einem Teil zur Führung von Leitungen gehalten. Die Dichtung weist Durchlasse für die Leitungen auf, die anfänglich mit einer Membran verschlossen sind und erst mit einem Werkzeug durchstochen werden, das mit Spitzen versehen ist. Die Spitzen schneiden die Membranen kreuzförmig ein, so dass vier Dichtlappen entstehen.

Hiervon ausgehend ist es eine Aufgabe der vorliegenden Erfindung ein verbessertes zweiteiliges Kupplungsteil sowie ein Verfahren zur Herstellung eines solchen Kupplungsteils zu schaffen.

### Zusammenfassung der Erfindung

Im Sinne der vorliegenden Anmeldung bezeichnet der Begriff "Kupplungsteil" sowohl einen Stecker mit Steckerstiften als auch eine Dose mit Dosenkontakten. Dementsprechend sind "Kontaktteile" bzw. "Kontaktelemente" also entweder die Steckerstifte oder die Dosenkontakte.

Nach einem ersten Aspekt der vorliegenden Erfindung wird ein elektrisches Kupplungsteil zum Anbringen an einer elektrischen Leitung vorgeschlagen. Die Leitung weist mehrere von einer Isolierung umgebene elektrische Leiter auf, die von einem gemeinsamen Mantel aus Isoliermaterial umgeben sind. Das Kupplungsteil umfasst weiterhin einen Kontaktträger, der mit Durchgangslöchern zur Aufnahme von elektrischen Kontaktteilen versehen ist, die in Montageposition mit jeweils einem elektrischen Leiter der Leitung elektrisch verbunden sind. Darüber hinaus weist das Kupplungsteil einen angespritzten Schutzkörper auf und zeichnet sich dadurch aus, dass das Kupplungsteil ein Außengehäuse umfasst, in das der Kontaktträger eingesteckt ist, dass auf der der Leitung zugewandten Stirnfläche des Kupplungsteils, die von Kontaktträger und Außengehäuse gemeinsam gebildet wird, eine Dichtungsscheibe dicht anliegend angeordnet ist, und dass die Dichtungsscheibe Durchgangsöffnungen zum Durchführen der von einer Isolierung umgebenen elektrischen Leiter der Leitung aufweist, die so bemessen sind, dass die Dichtungsscheibe in Montageposition dicht an der Isolierung anliegt. Die Dichtungsscheibe weist Dichtzapfen auf, die zwischen dem Außengehäuse und dem Kontaktträger angeordnete Montageschlitze verschließen. Auch diese Maßnahme dient dazu, das Eindringen von Spritzmaterial in den Kontaktträger zu verhindern. Die Dichtungsscheibe kann auch mehrteilig ausgebildet sein.

Die Dichtungsscheibe verhindert, dass bei dem Anspritzen des Schutzkörpers Spritzmaterial in die Durchgangslöcher des Kontaktträgers, in Montageöffnungen oder Spalte zwischen dem Kontaktträger und dem Außengehäuse eindringen und die Funktionsfähigkeit des Kupplungsteils beeinträchtigen kann. Der angespritzte Schutzkörper ist widerstandsfähig gegen mechanische Belastungen, Spritzwasser und Schmutz.

Bei einem Ausführungsbeispiel sind die Durchgangslöcher in dem Kontaktträger in zwei parallel zueinander liegenden Reihen angeordnet und die Dichtungsscheibe ist dreiteilig ausgebildet. Bei einer Weiterbildung weist die Dichtungsscheibe zwei Außenschenkel und einen Mittelschenkel auf, die über Filmbrücken verbunden sind, was die Handhabung der Dichtungsscheibe in der Produktion vereinfacht im Vergleich zu einer Situation, in der Außen- und Mittelschenkel drei vollständig voneinander getrennte Teile sind.

Es hat sich als vorteilhaft erwiesen, wenn die Dichtungsscheibe auf der der Leitung zugewandten Stirnfläche, die von Kontaktträger und Außengehäuse gemeinsam gebildet wird, eine Labyrinthdichtung bildet. Die Labyrinthdichtung dient einer zuverlässigen Abdichtung des Kontaktträgers gegen das Eindringen von flüssigem Spritzmaterial.

In einer erfindungsgemäßen Weiterbildung ist jede elektrische Leitung mit einer Einzeldichtung versehen, die auf der Isolierung der elektrischen Leitung in dem Durchgangsloch angeordnet ist, in der die jeweilige elektrische Leitung an ein Kontaktteil angeschlossen ist, und die das Durchgangsloch abdichtet. Die Einzeldichtungen sind eine zusätzliche Maßnahme, um zu verhindern, dass Spritzmaterial in den Kontaktträger eindringen kann.

Nach einem zweiten Aspekt der vorliegenden Erfindung wird ein Verfahren zur Herstellung eines erfindungsgemäßen Kupplungsteils vorgeschlagen. Das Verfahren wird im unabhängigen Anspruch 7 definiert.

### Kurze Beschreibung der Zeichnung

Nachfolgend wird die Erfindung anhand von Ausführungsformen unter Bezugnahme auf die begleitenden Fig. exemplarisch näher erläutert. Es zeigen
Fig. 1 eine perspektivische Ansicht des erfindungsgemäßen Kupplungsteils;
Fig. 2A bis 2F eine Veranschaulichung des Aufbaus des Kupplungsteils aus Fig. 1;
Fig. 3A und 3B eine Dichtungsscheibe in Werkzeuglage;
Fig. 4A und 4B eine Dichtungsscheibe in Einbaulage; und
Fig. 5 ein Flussdiagramm des erfindungsgemäßen Herstellungsverfahrens.

Gleiche oder ähnliche Elemente sind in den Figuren mit gleichen oder ähnlichen Bezugszeichen versehen.

### Ausführungsbeispiel

Fig. 1 zeigt ein erfindungsgemäßes zweiteiliges Kupplungsteil 1 in einer perspektivischen Ansicht mit einer daran angeschlossenen mehradrigen Leitung 2. Das Kupplungsteil 1 weist ein Außengehäuse 3 auf, an das ein Schutzkörper 4 angespritzt ist. Der angespritzte Schutzkörper 4 ist widerstandsfähiger gegen Umwelteinflüsse und mechanische Beschädigung als eine aufgesetzte Kappe, die aus dem Stand der Technik bekannt ist.

Mit Bezug auf Fig. 2 wird der Aufbau des Kupplungsteils 1 im Folgenden näher erläutert.

Fig. 2A zeigt ein Innengehäuse, das einen Kontaktträger 6 für das Kupplungsteil 1 bildet. Der Kontaktträger ist aus mechanisch stabilem Isoliermaterial, wie beispielsweise Polyamid (PA) oder Polybutylenterephthalat (PBT), hergestellt. In dem Kontaktträger 6 sind Durchgangslöcher 7 vorgesehen, in welche Kontaktelemente (nicht gezeigt) eingesetzt werden. Die Durchgangslöcher 7 sind in zwei parallelen Reihen angeordnet. Der Kontaktträger 6 hat nur ein Beispiel und die Erfindung ist nicht auf eine bestimmte Anzahl von Durchgangslöchern oder auf eine bestimmte Art und Weise wie die Durchgangslöcher in dem Kontaktträger 6 angeordnet sind beschränkt. In anderen Ausführungsbeispielen können mehr oder weniger Durchgangslöcher vorgesehen sein. Darüber hinaus werden nicht notwendigerweise in alle Durchgangslöcher 7 Kontaktelemente eingesetzt. Die Anzahl der Kontaktelemente richtet sich vielmehr nach den Erfordernissen des jeweiligen Anwendungsfalles. Ein produktionstechnischer Vorteil hierbei ist, dass mit nur einem Kontaktträger 6 mit relativ vielen Durchgangslöchern zahlreiche Anwendungsfälle abgedeckt werden können, die eine unterschiedliche Anzahl von Kontakten erfordern.

Fig. 2B zeigt das Außengehäuse 3 des Kupplungsteils 1, in das der Kontaktträger 6 eingesetzt wird und wo er in Einbaulage verrastet. In dem Außengehäuse 3 sind Montageschlitze 8 und Rastelemente (nicht gezeigt) vorgesehen. Das Außengehäuse 3 ist außerdem mit einem Bügel 9 versehen, mit dem das Kupplungsteil auf seinem Gegenstück verriegelt wird, wenn es auf das Gegenstück aufgesteckt ist. Das Gegenstück kann je nach Anwendungsfall ein Stecker oder eine Dose sein.

Fig. 2C gezeigt den in das Außengehäuse 3 eingesetzten Kontaktträger 6.

Die Kontaktelemente sind aus Blechstreifen geformt und sind mit einem Rastelement ausgerüstet, durch welches sie nach dem Einsetzen in den Kontaktträger 6 gegen axiale Verschiebung gesichert sind. Bei dem in Fig. 2D gezeigten Anwendungsbeispiel weist die mit dem Kupplungsteil 1 zu verbindende Leitung 2 fünf Adern 11 auf, die jeweils aus einem elektrischen Leiter gebildet sind, der von einer Isolation umgeben ist. Die Kontaktelemente werden jeweils auf ein abisoliertes Ende einer Ader 11 aufgecrimpt und in ein Durchgangsloch 7 des Kontaktträgers 6 eingesteckt, wo die Kontaktelemente verrasten.

Das insoweit beschriebene und in Fig. 2 die gezeigte Kupplungsteil 1 ist noch nicht verwendungstauglich, weil weder die Kontaktelemente vor Umwelteinflüssen geschützt sind noch eine Zugentlastung für die Leitung 2 vorhanden ist. Diesen Zweck erfüllt der in Fig. 1 gezeigte Schutzkörper 4, der an das Außengehäuse 3 angespritzt ist. Dabei ist zu berücksichtigen, dass die Durchgangsöffnungen 7 und die Kontaktelemente vor dem Spritzmaterial eines durch Spritzgießen hergestellten Schutzkörpers geschützt werden müssen, damit die Kontaktelemente nicht von Spritzmaterial bedeckt werden und ihre Funktionsfähigkeit verlieren. Außerdem besteht ohne Gegenmaßnahmen auch die Gefahr, dass das Spritzmaterial Durchgangslöcher teilweise oder ganz verschließt und das Kupplungsteil gar nicht mehr steckbar ist.

Bei dem erfindungsgemäßen Kupplungsteil ist deshalb auf eine leitungsseitige Stirnfläche 12, die von dem Kontaktträger 6 und dem Außengehäuse 3 gebildet wird, eine Dichtungsscheibe 14 aufgesetzt, wie aus Fig. 2E ersichtlich ist. Die Dichtungsscheibe 14 sitzt mit Presssitz auf der Stirnfläche 12, um eine gute Abdichtung zu gewährleisten. Die Dichtungsscheibe 14 ist dreiteilig ausgebildet und in den Fig. 3A und 3B in größerer Einzelheit dargestellt.

Fig. 2F zeigt das erfindungsgemäße Kupplungsteil 1 mit angespritztem Schutzkörper 4 teilweise in einer Querschnittsdarstellung, in der zu erkennen ist, dass der Schutzkörper 4 den oberen Bereich des Außengehäuses 3 übergreift und so einen sicheren Halt auf dem Außengehäuse 3 hat und gleichzeitig das Außengehäuse 3 gegenüber Umwelteinflüssen abdichtet. Der Schutzkörper 4 besteht zum Beispiel aus PA oder PBT und wird durch Spritzgießen in einem entsprechenden Spritzgießwerkzeug hergestellt. Um die Verbindung zwischen Außengehäuse 3 und Schutzkörper 4 zu verbessern, kann das Außengehäuse 3 in seinem oberen Bereich auch Rillen aufweisen bzw. geriffelt sein. Außerdem ist zu erkennen, wie die Dichtungsscheibe den Kontaktträger 6 vor dem Eindringen von Spritzmaterial schützt.

Fig. 3A zeigt die dreiteilige Dichtungsscheibe 14, die zwei Außenschenkel 16, 17 und einen Mittelschenkel 18 aufweist, die miteinander über zwei Filmbrücken 20, 21 verbunden sind. In dem Mittelschenkel 18 bzw. den Außenschenkeln 16, 17 sind halbkreisförmige Ausnehmungen 22 vorgesehen, die sich paarweise gegenüberstehen. Die Dichtungsscheibe 14 weist an den Außenschenkeln 16, 17 jeweils zwei Nasen 23 auf, die gegenüber von entsprechenden Aussparungen 24 angeordnet sind.

In Fig. 3B ist die Dichtungsscheibe 14 aus Fig. 3A nochmals in einer perspektivischen Ansicht dargestellt, in der die Filmbrücken 20, 21 besser sichtbar sind. Die Fig. 3A und 3B zeigen die Dichtungsscheibe 14 nach ihrer Herstellung als Spritzgussteil, was auch als "Werkzeuglage" bezeichnet wird.

Die Fig. 4A und 4B sind entsprechende Darstellungen, welche die Dichtungsscheibe 14 in Einbaulage zeigen. In Fig. 4A ist zu erkennen, dass in Einbaulage die Nasen 23 der Außenschenkel 16, 17 in den Aussparungen 24 in dem Mittelschenkel 18 aufgenommen sind. Die Ausnehmungen 22 der Außenschenkel 16, 17 bzw. des Mittelschenkels 18 fügen sich zu runden Öffnungen zusammen, deren Durchmesser so bemessen ist, dass der Rand der Öffnungen die Isolation der Adern 11 dicht umschließt.

Fig. 4B zeigt die in Fig. 4A dargestellte Einbaulage der Dichtungsscheibe 14 in einer perspektivischen Ansicht.

Die Unterseite der Dichtungsscheibe ist so gestaltet, dass sie mit der Stirnfläche 12, die von dem Kontaktträger 6 und dem Außengehäuse 3 gebildet wird, eine Labyrinthdichtung bildet. Bei der Montage der Dichtungsscheibe verschließen an der Unterseite der Dichtungsscheibe angespritzte Dichtzapfen (nicht dargestellt) die Montageschlitze 8 des Außengehäuses 3. Die Dichtscheibe überdeckt außerdem die Teilungskanten zwischen dem Kontaktträgers 6 und dem Außengehäuse 3. Insgesamt wird durch diese Maßnahmen erreicht, dass das Kupplungsteil leitungsseitig dicht verschlossen ist.

Die Montage der Dichtungsscheibe 14 auf dem in Fig. 2D dargestellten Kupplungsteil 1 erfolgt dadurch, dass die Dichtungsscheibe 14 seitlich so auf das Kupplungsteil 1 geschoben wird, dass die Außenschenkel 16, 17 die Adern 11 der Leitung 2 von außen umgreifen, während der Mittelschenkel 18 zwischen den Adern 11 zu liegen kommt. Die Dichtungsscheibe 14 liegt dabei auf der Stirnfläche 12 auf. Nach dem die Ausnehmungen 22 auf die Adern 11 ausgerichtet sind, oder umgekehrt, werden die Außenschenkel 16, 17 zu dem Mittelschenkel 18 hin gedrückt und die Dichtungsscheibe wird auf der Stirnfläche 12 verrastet. Die Dichtungsscheibe sitzt dabei mit einem Presssitz auf der Stirnfläche 12. Danach wird der Schutzkörper 4 auf der Leitungsseite des Kupplungsteils 1 angespritzt. Die Dichtungsscheibe 14 gewährleistet, dass kein Spritzmaterial in den Kontaktträger 6 eindringt und die Funktionsweise des Kontaktträgers stört.

In einer alternativen Ausführungsform ist die Dichtungsscheibe 14 einteilig. Bei der Montage der einteiligen Dichtungsscheibe 14 werden die einzelnen Adern 11 der Leitung 2 durch Öffnungen in der Dichtungsscheibe gesteckt und die Dichtungsscheibe wird auf den Adern gewissermaßen "geparkt". Dann werden die Kontaktelemente mit den abisolierten Enden der Adern 11 verbunden und in den Kontaktträger 6 eingesteckt und verrastet. Danach wird die Dichtungsscheibe auf die Stirnfläche 12 herabgedrückt auf der die Dichtungsscheibe mit Presssitz anliegt, wodurch die Dichtungsscheibe 14 das Eindringen von Spritzmaterial in den Kontaktträger 6 verhindert.

Fig. 5 zeigt ein Flussdiagramm mit den einzelnen Schritten zur Herstellung eines erfindungsgemäßen Kupplungsteils 1. Zunächst wird in Schritt S1 der Kontaktträger 6 in das Außengehäuse 3 eingesetzt. In Schritt S2 werden Kontaktelemente an die Adern 11 der Leitung 2 angeschlossen. Die angeschlossenen Kontaktelemente werden danach in Schritt S3 in den Kontaktträger 6 eingesetzt. Dann wird in Schritt S4 die Dichtungsscheibe 14 aufgesetzt und schließlich in Schritt S5 der Schutzkörper 4 angespritzt.

In den Ansprüchen schließen die Wörter "aufweisen" und "umfassen" nicht andere Elemente oder Schritte aus und der unbestimmte Artikel "ein" schließt eine Mehrzahl nicht aus.

Die Tatsache, dass einzelne Funktionen und Elemente in unterschiedlichen abhängigen Ansprüchen aufgeführt sind, bedeutet nicht, dass nicht auch eine Kombination dieser Funktionen und Elemente vorteilhaft verwendet werden könnte.

### Bezugszeichenliste

1 Kupplungsteil
2 Leitung
3 Außengehäuse
4 Schutzkörper
6 Kontaktträger
7 Durchgangslöcher
8 Montageschlitze
9 Bügel
11 Adern der Leitung 2
12 Stirnfläche
14 Dichtungsscheibe
16,17 Außenschenkel
18 Mittelschenkel
20,21 Filmbrücken
22 Ausnehmung
23 Nasen
24 Aussprachen
S1-S5 Verfahrensschritte

## Patentansprüche

1. Elektrisches Kupplungsteil (1) zum Anbringen an einer elektrischen Leitung (2), die mehrere von einer Isolierung umgebene elektrische Leiter aufweist, die von einem gemeinsamen Mantel aus Isoliermaterial umgeben sind, mit einem Kontaktträger (6), der mit Durchgangslöchern (7) zur Aufnahme von elektrischen Kontaktteilen versehen ist, die in Montageposition mit jeweils einem elektrischen Leiter der Leitung elektrisch verbunden sind und mit einem angespritzten Schutzkörper (4), wobei das Kupplungsteil (1) ein Außengehäuse (3) umfasst, in das der Kontaktträger (6) eingesteckt ist,
wobei auf der der Leitung (2) zugewandten Stirnfläche (12) des Kupplungsteils (1), die von Kontaktträger (6) und Außengehäuse (3) gemeinsam gebildet wird, eine Dichtungsscheibe (14) dicht anliegend angeordnet ist, und
wobei die Dichtungsscheibe (14) Durchgangsöffnungen zum Durchführen der von einer Isolierung umgebenen elektrischen Leiter der Leitung (2) aufweist, die so bemessen sind, dass die Durchgangsöffnungen der Dichtungsscheibe (14) in Montageposition dicht an den Isolierungen der Leiter anliegen,
**dadurch gekennzeichnet, dass** die Dichtungsscheibe (14) Dichtzapfen aufweist, die zwischen dem Außengehäuse (3) und dem Kontaktträger (6) angeordnete Montageschlitze (8) verschließen.

2. Elektrisches Kupplungsteil nach Anspruch 1, **dadurch gekennzeichnet, dass** die Dichtungsscheibe (14) mehrteilig ausgebildet ist.

3. Elektrisches Kupplungsteil nach Anspruch 2, **dadurch gekennzeichnet, dass** die Durchgangslöcher (7) in dem Kontaktträger (6) in zwei parallel zueinander liegenden Reihen angeordnet sind und dass die Dichtungsscheibe (14) dreiteilig ausgebildet ist.

4. Elektrisches Kupplungsteil nach Anspruch 3, **dadurch gekennzeichnet, dass** die Dichtungsscheibe zwei Außenschenkel (16, 17) und einen Mittelschenkel (18) auf, die an einer Seite über Filmbrücken (20, 21) verbunden sind.

5. Elektrisches Kupplungsteil nach einem der vorstehenden Ansprüche, **dadurch gekennzeichnet, dass** die Dichtungsscheibe (14) auf der der Leitung (2) zugewandten Stirnfläche (12), die von Kontaktträger (6) und Außengehäuse (3) gemeinsam gebildet wird, eine Labyrinthdichtung bildet.

6. Elektrisches Kupplungsteil nach einem der vorstehenden Ansprüche, **dadurch gekennzeichnet, dass** jede elektrische Leitung mit einer Einzeldichtung versehen ist, die auf der Isolierung der elektrischen Leitung in dem Durchgangsloch (7) angeordnet ist, in der die jeweilige elektrische Leitung an ein Kontaktelement angeschlossen ist, und die das Durchgangsloch (7) abdichtet.

7. Verfahren zur Herstellung eines Kupplungsteils nach einem der vorstehenden Ansprüche, wobei das Verfahren die folgenden Schritte umfasst:
- anschließen von mehreren elektrischen Leitern einer elektrischen Leitung (2) an Kontaktelemente, wobei die elektrischen Leiter der Leitung (2) von einer Isolierung umgeben sind; und
- einsetzen der Kontaktelemente in den Kontaktträger (6); wobei das Verfahren **gekennzeichnet ist durch** die Schritte
- einsetzen des Kontaktträgers (6) in ein Außengehäuse (3),
- aufsetzen einer Dichtungsscheibe (14) auf der der Leitung (2) zugewandten Stirnfläche (12) des Kupplungsteils (1), die von Kontaktträger (6) und Außengehäuse (3) gemeinsam gebildet wird, wobei Durchgangsöffnungen in der Dichtungsscheibe in Montageposition dicht an den Isolierungen der Leiter anliegen und die Dichtungsscheibe (14) Dichtzapfen aufweist, die zwischen dem Außengehäuse (3) und dem Kontaktträger (6) angeordnete Montageschlitze (8) verschließen; sowie
- umspritzen des Kupplungsteils (1) an der Leitungsseite mit einem Schutzkörper (4).

## Claims

1. An electrical coupling part (1) for attaching to an electrical line (2), which has several electrical conductors surrounded by an insulation, which are surrounded by a common sheath consisting of insulation material, having a contact carrier (6), which is provided with through-holes (7) for receiving electrical contact parts, which are electrically connected in the mounting position with in each case one electrical conductor of the line and having a protective body (4) injection-molded thereon
wherein the coupling part (1) comprises an outer housing (3), into which the contract carrier (6) is inserted,
wherein on the end face (12) of the coupling part (1) facing the line (2), which is jointly formed by contact carrier (6) and outer housing (3), a sealing disk (14) is arranged in a tight-fitting manner, and
wherein the sealing disk (14) has through-openings for feeding through the electrical conductors of the line (2) surrounded by an insulation, which are dimensioned, so that the through-openings of the sealing disk (14) fit tightly against the insulations of the conductors in the mounting position,
**characterized in that**
the sealing disk (14) has sealing pins, which close mounting slots (8) arranged between the outer housing (3) and the contact carrier (6).

2. The electrical coupling part according to claim 1, **characterized in that** the sealing disk (14) has a multi-part design.

3. The electrical coupling part according to claim 2, **characterized in that** the through-holes (7) are arranged in the contact carrier (6) in two rows lying parallel to one another and that the sealing disk (14) has a three-part design.

4. The electrical coupling part according to claim 3, **characterized in that** the sealing disk has two outer legs (16, 17) and a central leg (18), which are connected on one side via film bridges (20,21).

5. The electrical coupling part according to any one of the preceding claims, **characterized in that** the sealing disk (14) on the end face (12) facing the line (2), which is jointly formed by contact carrier (6) and outer housing (3), forms a labyrinth seal.

6. The electrical coupling part according to any one of the preceding claims, **characterized in that** each electrical line is provided with an individual seal, which is arranged on the insulation of the electrical line in the through-hole (7), in which the respective electrical line is connected to a contact element, and which seals the through-hole (7).

7. A method for the manufacture of a coupling part according to any one of the preceding claims, wherein the method comprises the following steps:
- connecting several electrical conductors of an electrical line (2) to contact elements, wherein the electrical conductors of the line (2) are surrounded by an insulation; and
- inserting the contact elements into the contact carrier (6);
wherein the method is **characterized by** the steps
- inserting the contact carrier (6) into an outer housing (3),
- placing a sealing disk (14) on the end face (12) of the coupling part (1) facing the line (2), which is formed jointly by contact carrier (6) and outer housing (3), wherein through-openings in the sealing disk fit tightly against the insulations of the conductors in the mounting position and the sealing disk (14) has sealing pins, which close mounting slots (8) arranged between the outer housing (3) and the contact carrier (6); and
- injection-molding around the coupling part (1) on the line side with a protective body (4).

## Revendications

1. Pièce de couplage électrique (1) destinée à être montée sur une ligne électrique (2), qui comprend plusieurs conducteurs électriques entourés d'une isolation, qui sont entourés d'une enveloppe commune constituée d'un matériau isolant, avec un support de contact (6) qui est muni de trous de passage (7) pour le logement de pièces de contact électrique, qui sont reliées chacune électriquement, dans la position de montage, avec un conducteur électrique de la ligne et avec un corps de protection injecté (4),
dans laquelle la pièce de couplage (1) comprend un boîtier externe (3) dans lequel le support de contact (6) est enfiché,
dans laquelle, sur la face frontale (12), orientée vers la ligne (2), de la pièce de couplage (1), qui est constituée conjointement du support de contact (6) et du boîtier externe (3), une rondelle d'étanchéité (14) est disposée en appui étanche et
dans laquelle la rondelle d'étanchéité (14) comprend des ouvertures de passage pour le passage des conducteurs électriques, entourés par une isolation, de la ligne (2), qui sont dimensionnés de façon à ce que les ouvertures de passage de la rondelle d'étanchéité (14) s'appuient, dans la position de montage, de manière étanche contre les isolations des conducteurs,
**caractérisée en ce que**
la rondelle d'étanchéité (14) comprend des tenons d'étanchéité qui obturent des fentes de montages (8) disposées entre le boîtier externe (3) et le support de contacts (6).

2. Pièce de couplage électrique selon la revendication 1, **caractérisée en ce que** la rondelle d'étanchéité (14) est constituée de plusieurs éléments.

3. Pièce de couplage électrique selon la revendication 2, **caractérisée en ce que** les trous de passage (7) dans le support de contacts (6) sont disposés sur deux rangées parallèles entre elles et **en ce que** la rondelle d'étanchéité (14) est constituée de trois éléments.

4. Pièce de couplage électrique selon la revendication 3, **caractérisée en ce que** la rondelle d'étanchéité comprend deux branches externes (16, 17) et une branche centrale (18), qui sont reliées, sur une face, par l'intermédiaire de ponts de film (20, 21).

5. Pièce de couplage électrique selon l'une des revendications précédentes, **caractérisée en ce que** la rondelle d'étanchéité (14) constitue, sur la face frontale (12) orientée vers la ligne (2), qui est constituée conjointement du support de contacts (6) et du boîtier externe (3), un joint d'étanchéité labyrinthique.

6. Pièce de couplage électrique selon l'une des revendications précédentes, **caractérisée en ce que** chaque ligne électrique est munie d'un joint d'étanchéité individuel qui est disposé sur l'isolation de la ligne électrique dans le trou de passage (7), dans lequel la ligne électrique est raccordée à un élément de contact, et qui étanchéifie le trou de passage (7).

7. Procédé de fabrication d'une pièce de couplage selon l'une des revendications précédentes, dans lequel le procédé comprend les étapes suivantes :
- raccordement de plusieurs conducteurs électriques d'une ligne électrique (2) à des éléments de contact, dans lequel les conducteurs électriques de la ligne (2) sont entourés par une isolation ; et
- insertion des éléments de contact dans le support de contacts (6) ;
dans lequel le procédé est **caractérisé par** les étapes suivantes :
- insertion du support de contacts (6) dans un boîtier externe (3),
- pose d'une rondelle d'étanchéité (14) sur la face frontale (12), orientée vers la ligne (2), de la pièce de couplage (1), qui est constituée conjointement du support de contact (6) et du boîtier externe (3), dans lequel les ouvertures de passage dans la rondelle d'étanchéité s'appuient, dans la position de montage, de manière étanche contre les isolations des conducteurs et la rondelle d'étanchéité (14) comprend des tenons d'étanchéité qui obturent des fentes de montage (8) disposées entre le boîtier externe (3) et le support de contacts (6) ; ainsi que
- le surmoulage de la pièce de couplage (1) sur le côté de la ligne avec un corps de protection (4).
